# FASCICULE DE BREVET EUROPEEN

(11) **EP 0 290 549 B1**
(45) Date de publication et mention de la délivrance du brevet: **13.05.1992**
(21) Numéro de dépôt: 87907731.1
(22) Date de dépôt: 18.11.1987
(51) Int. Cl.: F41G 1/34

(54) **POINTEUR A LASER**
LICHTZIELEINRICHTUNG
LASER POINTER

(30) Priorité: 21.11.1986 BE 217450
(43) Date de publication de la demande: 17.11.1988
(73) Titulaire: ARSOC SPRL, B-4511 Barchon (BE)
(72) Inventeur: MAES, Félix-Victor, B-4511 Barchon (BE); BAIKRICH, Michel, B-4040 Tilff (BE)
(74) Mandataire: Vanderperre, Robert
(86) Numéro de dépôt international: BE8700016
(87) Numéro de publication internationale: WO8804024

(56) Documents cités:
- FR-A- 2 438 815
- US-A- 2 715 275
- US-A- 3 867 764
- US-A- 4 142 801

## Description

La présente invention concerne un pointeur à laser pour arme de poing ou d'épaule, qui est compact et de conception modulaire.

Les pointeurs à laser connus se présentent sous la forme d'un boîtier destiné à être monté au-dessus du viseur de l'arme, sous ou à côté du canon, avec commande par câble et micro-rupteurs. Un pointeur de ce genre se trouve décrit par exemple dans FR-A-2438815. Avec un tel pointeur, l'axe du faisceau laser présente une parallaxe non négligeable par rapport à l'axe de tir et le maniement de l'arme sur laquelle est monté le pointeur nécessite l'usage des deux mains, c'est-à-dire une main pour la commande du laser et une main pour la commande de la détente de l'arme. De plus, le réglage de la direction de l'axe du faisceau laser se fait à l'aide de deux vis faisant saillie sur le boîtier.

Par US-A-2715275 on connaît d'autre part un téléscope de visée pour une arme à feu, qui se trouve maintenu radialement par plusieurs plongeurs. Deux plongeurs sont prévus pour pouvoir coulisser axialement dans un support fixé sur le télescope afin de régler le télescope en site et en azimut respectivement. Chacun de ces plongeurs coopère avec un point de l'enveloppe extérieure du télescope et se trouve couplé latéralement à un anneau de réglage extérieur. Le montage du mécanisme de positionnement nécessite diverses manipulations et, de plus, l'ajustement de la direction de l'axe de visée ne peut se faire avec une très grande précision. En effet, l'action exercée sur le télescope suivant une direction de réglage n'est appliquée qu'en un seul point du télescope et un ajustement en site, par exemple, produit inévitablement un glissement du télescope par rapport au pied du plongeur contrôlant l'alignement en azimut, ce qui entraîne un déréglage de l'alignement en azimut, et vice versa.

L'invention a pour objet un pointeur à laser compact dont la conception mécanique permet le montage sur une arme de telle sorte que la parallaxe soit fortement réduite et qui permet un ajustement très précis de la direction de l'axe du faisceau laser.

Cet objectif est atteint grâce à l'invention par un pointeur à laser comprenant une cellule laser logée dans un nez porte-laser monté sur un boîtier destiné à recevoir une source de courant, lequel pointeur est remarquable en ce que la cellule laser est maintenue par une rotule et le nez porte-laser porte extérieurement des bagues montées de manière à pouvoir tourner autour du nez porte-laser, la surface intérieure de chacune desdites bagues étant décentrée par rapport à l'axe longitudinal du nez porte-laser, des moyens de positionnement s'étendant suivant deux directions orthogonales. Les moyens de positionnement sont serrés, de part et d'autre de la cellule laser, entre la surface extérieure de la cellule laser et la surface intérieure des bagues précitées de manière que la rotation de chacune de ces bagues fasse se déplacer l'axe de la cellule laser et l'axe du faisceau laser.

Les moyens de positionnement de la cellule laser peuvent être réalisés en diverses exécution : ils peuvent être constitués de tiges, de billes contiguës et/ou de ressorts par exemple.

Les avantages du dispositif selon l'invention sont une grande simplicité de montage et une grande précision d'alignement. La précision d'alignement résulte d'une part, de l'action directe des moyens de positionnement qui sont serrés contre la surface extérieure de la cellule laser et, d'autre part, de l'indépendance mutuelle de l'ajustement en site et de l'ajustement en azimut.

D'autres particularités de l'invention apparaîtront à la lecture de l'exposé qui suit dans lequel des modes de réalisation exemplaires de l'invention sont décrits avec référence aux dessins ci-annexés.

Dans les dessins :
- la figure 1 est une vue en coupe axiale d'un mode d'exécution exemplaire du pointeur à laser selon l'invention,
- la figure 2 est une vue en coupe transversale suivant la ligne II-II de la figure 1,
- la figure 3 est une vue en coupe transversale suivant la ligne III-III de la figure 1,
- la figure 4 montre une variante d'exécution équivalente au montage de la figure 3.

Se référant à la figure 1 on voit que le pointeur à laser selon l'invention comprend un nez 1 dans lequel est logée la cellule laser 10 qui contient les éléments électroniques et optiques, connus en soi, nécessaires pour la production d'un faisceau laser. Le nez 1 est monté sur un boîtier 2 qui renferme la ou les piles constituant la source courant. Le boîtier 2 est fermé par un couvercle 3 dont l'ouverture permet l'introduction de la source de courant.

A l'intérieur du nez 1, la cellule laser 10 est maintenue par une rotule en acier trempé 11. La direction de l'axe L de la cellule laser 10, c'est-à-dire la direction de l'axe du faisceau laser, est maintenue par des tiges 12, 13 disposées suivant deux directions orthogonales. La direction de l'axe du faisceau laser est réglée en faisant se déplacer les tiges 12 et 13 axialement. Suivant l'invention, ces tiges sont serrées entre la surface extérieure de la cellule laser 10 et la surface intérieure de deux bagues 14 et 15. Comme le montre en particulier la figure 3, les surfaces intérieures des bagues 14 et 15 sont décentrées par rapport à l'axe L de la cellule laser 10. En faisant tourner une bague, les tiges sur lesquelles appuie la bague se trouvent déplacées axialement et déplacent en conséquence l'axe L du faisceau laser.

Les tiges 12 et 13 peuvent être remplacées par des billes 16 ou des ressorts 17, par exemple. La figure 4 illustre schématiquement ces deux variantes à la fois. Le réglage par bagues décentrées présente l'avantage de supprimer les vis de réglage saillantes et de réduire l'encombrement du nez tout en assurant une étanchéité parfaite.

Le boîtier 2 est porté par un support 4 permettant le montage du dispositif sur une arme. Sur le support 4 est monté un levier 5 qui peut pivoter autour d'un axe pivot 6 s'étendant parallèlement à l'axe du pointeur et visible à la figure 2. Le levier 5 est agencé pour que, lorsqu'il se trouve en position basculée, il actionne un contacteur 7a qui coopère avec le contact 7b pour assurer la mise sous tension de la cellule laser 10 afin de produire un faisceau laser. Un verrou 8 permet de bloquer le levier 5 afin d'éviter des allumages indésirables du laser. Le support 4 peut être monobloc avec le boîtier 2.

Ainsi que le montre plus particulièrement la figure 2, le levier 5 a une forme incurvée présentant un bras qui est décalé latéralement par rapport au plan axial vertical du boîtier 2. Grâce à cette disposition, le pointeur à laser selon l'invention peut être monté sur une arme dans une position angulaire située à 45° par rapport au plan axial vertical du dispositif de visée de l'arme, rapprochant ainsi l'axe du faisceau laser de l'axe de tir, ce qui réduit la parallaxe. De plus, le pointeur à laser laisse alors le dispositif de visée libre.

D'autre part, le levier de commande 5 peut venir se placer sur le côté du canon de l'arme et être actionné d'une seule main et en même temps que la détente de l'arme. Le levier 5 peut également être placé indifféremment à droite ou à gauche du canon.

Un avantage pratique appréciable est que la commande du laser et la détente de l'arme peuvent être actionnées simultanément et d'une seule main. Enfin le levier de commande permet d'actionner le contacteur et d'allumer le laser de façon efficace et fiable.

La conception modulaire du pointeur à laser selon l'invention permet un grand nombre de variantes d'exécution. La forme du boîtier 1 peut être adaptée aux piles prévues et le support peut être adapté aux modèles d'armes tout en conservant une standardisation de fabrication poussée et en assurant une grande souplesse de montage en fonction du modèle d'arme ou selon les desiderata de l'utilisateur.

## Revendications

1. Pointeur à laser comprenant une cellule laser destinée à la production d'un faisceau laser, la cellule laser (10) étant logée dans un nez porte-laser (1) monté sur un boîtier (2) destiné à renfermer une source de courant pour alimenter la cellule laser précitée, caractérisé en ce que la cellule laser (10) est maintenue par une rotule (11) et en ce que le nez porte-laser (1) porte extérieurement des bagues (14, 15) montées de manière à pouvoir tourner autour du nez porte-laser, la surface intérieure de chacune desdites bagues (14, 15) étant décentrée par rapport à l'axe longitudinal (L) du nez porte-laser (1), des moyens de positionnement (12, 13) s'étendant suivant deux directions orthogonales, lesdits moyens de positionnement étant serrés, de part et d'autre de la cellule laser (10), entre la surface extérieure de la cellule laser (10) et la surface intérieure des bagues (14, 15) précitées de manière que la rotation de chacune de ces bagues fasse se déplacer l'axe de la cellule laser (10) et l'axe du faisceau laser.

2. Dispositif selon la revendication 1, caractérisé en ce que les moyens de positionnement sont des tiges (12, 13) s'étendant dans deux directions orthogonales.

3. Dispositif selon la revendication 1, caractérisé en ce que les moyens de positionnement sont constitués de billes (16) contiguës.

4. Dispositif selon la revendication 1, caractérisé en ce que les moyens de positionnement sont constitués de ressorts (17).

5. Dispositif selon la revendication 1, caractérisé en ce que les moyens de positionnement sont constitués partiellement de billes et partiellement de ressorts.

6. Dispositif selon l'une quelconque des revendications précédentes, caractérisé en ce que le boîtier (2) précité est fixé sur un support (4) pour le montage du dispositif sur une arme.

## Claims

1. A laser pointer comprising a laser cell intended for producing a laser beam, said laser cell (10) being contained in a nosepiece (1) mounted on a casing (2) intended for containing a current source to supply current to said laser cell, characterised in that the laser cell (10) is held by a swivel joint (11) and in that the nosepiece (1) is provided outwardly with rings (14, 15) mounted so as to provide rotation about the nosepiece, the inner surface of each of said rings (14, 15) being eccentrically mounted relative to the longitudinal axis (L) of the nosepiece (1), positioning means (12, 13) extending along two perpendicular directions, said positioning means being held on both sides of the laser cell (10) between the outer surface of the laser cell (10) and the inner surface of said rings (14, 15) such that rotation of each of said rings causes axial displacement of the axis of the laser cell (10) and of the axis of the laser beam.

2. A device according to claim 1, characterised in that the positioning means are rods (12, 13) arranged in two perpendicular directions.

3. A device according to claim 1, characterised in that the positioning means are ball bearings (16).

4. A device according to claim 1, characterised in that the positioning means are springs (17).

5. A device according to claim 1, characterised in that the positioning means are partially ball bearings and partially springs.

6. A device according to either of the preceding claims, characterised in that the casing (2) is fixed on a support (4) enabling the device to be mounted on a weapon.

## Patentansprüche

1. Lichtzieleinrichtung mit einer Laserzelle (10), die zur Erzeugung eines Laserstrahls dient und in einem vorspringenden Laserträger (1) untergebracht ist, der auf einem Gehäuse (2) montiert ist, welches zum Einschließen einer STromquelle zur Versorgung der Laserzelle bestimmt ist, dadurch gekennzeichnet, daß die Laserzelle (10) durch ein Kugelgelenk (11) gehalten wird, daß der vorspringende Laserträger (1) an seiner Außenseite Ringe (14,15) trägt, die so montiert sind, daß sie um den vorspringenden Laserträger gedreht werden können, daß die Innenoberfläche der jeweiligen Ringe (14,15) mit Bezug auf die Längsachse (L) des vorspringenden Laserträgers (1) exzentrisch angeordnet ist, daß sich Positioniermittel (12,13) gemäß zwei zueinander senkrechten Richtungen erstrecken, daß die Positioniermittel beiderseits der Laserzelle (10) zwischen der Außenoberfläche der Laserzelle (10) und der Innenoberfläche der Ringe (14,15) sich derart abstützen, daß die Drehung der jeweiligen Ringe zur Verschiebung der Achse der Laserzelle (10) und der Achse des Laserstrahls führt.

2. Vorrichtung nach Anspruch 1, dadurch gekennzeichnet, daß die Positioniereinrichtungen aus Stiften (12,13) bestehen, die sich in zwei zueinander senkrechten Richtungen erstrecken.

3. Vorrichtung nach Anspruch 1, dadurch gekennzeichnet, daß die Positioniereinrichtungen durch einander angrenzende Kugeln (16) gebildet werden.

4. Vorrichtung nach Anspruch 1, dadurch gekennzeichnet, daß die Positioniermittel durch Federn (17) gebildet werden.

5. Vorrichtung nach Anspruch 1, dadurch gekennzeichnet, daß die Positioniermittel teilweise durch Kugeln und teilweise durch Federn gebildet werden.

6. Vorrichtung nach einem der vorhergehenden Ansprüche, dadurch gekennzeichnet, daß das Gehäuse (2) zur Montage der Vorrichtung auf einer Waffe, auf einem Träger (4) befestigt ist.
